# EUROPÄISCHE PATENTSCHRIFT

(11) **EP 0 482 048 B1**
(45) Veröffentlichungstag und Bekanntmachung des Hinweises auf die Patenterteilung: **19.04.1995**
(21) Anmeldenummer: 90910722.9
(22) Anmeldetag: 06.07.1990
(51) Int. Cl.: F02D 41/26, F02D 35/02

(54) **VERFAHREN ZUR STEUERUNG EINER BRENNKRAFTMASCHINE**
PROCESS FOR CONTROL OF AN INTERNAL-COMBUSTION ENGINE
PROCEDE POUR LA COMMANDE D'UN MOTEUR A COMBUSTION INTERNE

(30) Priorität: 14.07.1989 EP 89112980
(43) Veröffentlichungstag der Anmeldung: 29.04.1992
(73) Patentinhaber: SIEMENS AKTIENGESELLSCHAFT, 80333 München (DE)
(72) Erfinder: KREBS, Stefan, D-8400 Regensburg (DE); ACHLEITNER, Erwin, D-8400 Regensburg (DE)
(86) Internationale Anmeldenummer: EP9001098
(87) Internationale Veröffentlichungsnummer: WO9101442

(56) Entgegenhaltungen:
- EP-A- 0 326 065
- DE-A- 3 714 245
- DE-A- 3 802 211
- GB-A- 2 046 950
- US-A- 4 495 925
- PATENT ABSTRACTS OF JAPAN vol. 12, no. 137 (M-690) 26 April 1988, & JP-A-62258139 (TOYOTA MOTOR CORP.) 10 November 1987
- PATENT ABSTRACTS OF JAPAN vol. 10, no. 187 (M-493) 02 Juli 1986, & JP-A-61031646 (HITACHI LTD.) 14 Februar 1986

## Beschreibung

Die Erfindung betrifft ein Verfahren zur Steuerung einer Brennkraftmaschine gemäß Oberbegriff von Anspruch 1.

Ein derartiges Verfahren ist aus US-A-4 495 925 bekannt. Dabei ist allerdings der Temperaturwert des Korrekturfaktors nur von der Temperatur der Ansaugluft abhängig, ein weiterer Korrekturfaktor wird festgelegt als Funktion der Kühlwassertemperatur.

In dem Dokument "Bosch, Technische Unterrichtung MOTRONIC, 1. Ausg. 1983, Seite 24/25" ist eine Warmlaufkorrektur einer Kraftstoffeinspritzsteuerung beschrieben, bei der der normale Einspritzwert mit einem Warmlaufkorrekturwert korrigiert wird, der einem Kennfeld in Abhängigkeit von Last, Drehzahl und Motortemperatur entnommen wird.

Es hat sich gezeigt, daß die damit erreichbare Genauigkeit der Vorsteuerung heutigen Ansprüchen nicht mehr genügt; der Erfindung liegt daher die Aufgabe zugrunde, das Verfahren gemäß Oberbegriff so weiter zu bilden, daß sich eine höhere Genauigkeit der Vorsteuerung ergibt. Die Erfindung basiert dabei auf der Einsicht, daß die Dichte der Luft im Zylinder - und damit die Luftmasse pro Hub und die zuzumessende Kraftstoffmenge - durch die Temperatur der Ansaugluft nicht ausreichend beschrieben wird. Vielmehr wird die Temperatur der Ansaugluft innerhalb des Ansaugtraktes durch zusätzliche Aufheizung erhöht, wobei diese vom Lastzustand der Brennkraftmaschine abhängig ist.

Erfindungsgemäß wird deshalb der Temperaturwert des Korrekturfaktors aus einem Temperaturkennfeld ausgelesen, und zwar abhängig von einer Heiztemperatur und dem Luftmassenstrom, also abhängig von Parametern, die den Lastzustand der Brennkraftmaschine repräsentieren.

Die Heiztemperatur ist dabei ein Temperaturwert, der den jeweiligen thermischen Zustand der Brennkraftmaschine und insbesondere ihres Ansaugtraktes beschreibt und der für die Aufheizung der Ansaugluft im Ansaugtrakt maßgebend ist. Hierzu kann beispielsweise die Temperatur an einem repräsentativen Punkt des Ansaugtraktes abgefragt werden. Besonders einfach erweist es sich jedoch, als Heiztemperatur die Differenz zwischen der ohnehin erfaßten Kühlwassertemperatur und der Ansauglufttemperatur zu verwenden.

Besonders zweckmäßig ist es als Maß für den Luftmassenstrom das Produkt aus der jeweiligen Drehzahl der Brennkraftmaschine und dem jeweiligen Kraftstoffbasiswert zu verwenden, da letztere ja voraussetzungsgemäß (stöchiometrisches Mischungsverhältnis) dem Luftmassenstrom proportional ist.

Zur Ermittlung des Temperaturkennfeldes wird je Stützstelle der Heiztemperatur und je Stützstelle des Luftmassenstromes ein Rechenwert einer korrigierten Ansauglufttemperatur gemäß Formel
berechnet; von diesem Wert wird dann die jeweilige Temperatur der Ansaugluft TAL abgezogen und das Ergebnis als Korrekturtemperatur TK in der Stützstelle des Temperaturkennfeldes eingetragen.

Das Basiskennfeld für eine bestimmte Brennkraftmaschine wird am Prüfstand ermittelt, wobei diese Brennkraftmaschine mit einer Steuereinrichtung betrieben wird, die die je Zylinder und Takt zugeführte Kraftstoffmasse erfindungsgemäß unter Benützung des zuvor ermittelten Temperaturkennfeldes berechnet. Bei Auslegungsbedingungen (eine gewählte Kühlwassertemperatur und Ansauglufttemperatur) werden die Variablen Drehzahl und Ansaugdruck für die einzelnen Stützstellen des Basiskennfeldes eingestellt und der zugehörige Kraftstoffbasiswert so lange verändert, bis sich der gewünschte -Wert, in der Regel entsprechend dem stöchiometrischen Mischungsverhältnis zwischen Kraftstoff und Luft, ergibt: Der so erhaltene Kraftstoffbasiswert wird dann in das Basiskennfeld eingetragen. Die tatsächlich eingespritzte Kraftstoffmasse weicht von diesem Kraftstoffbasiswert entsprechend der erfindungsgemäßen Korrektur ab. Daher enthält das Basiskennfeld "bereinigte" Werte, die für die gewählte Kühlwassertemperatur und Ansauglufttemperatur gelten, aus denen also Einflüsse unterschiedlicher Heiztemperaturen eliminiert sind. Da das Basiskennfeld bei konstanter Heiztemperatur, also konstanter Temperatur des Kühlwassers und der Ansaugluft ermittelt wird, genügt hierfür eine einzige Kennlinie des Temperaturkennfeldes.

Weitere Einzelheiten der Erfindung werden anhand der Figuren näher erläutert; es zeigen:
- Figur 1: ein Blockschaltbild für das Einspritzsystem einer Brennkraftmaschine, bei dem das erfindungsgemäße Verfahren angewandt wird und
- Figur 2: ein Flußdiagramm zur Durchführung des Verfahrens.

In Figur 1 ist eine Brennkraftmaschine 1 mit einem Drehzahlsensor 11, einem Drucksensor 12 für den Saugrohrdruck, einem Kühlwassertemperatursensor 13 und einem Ansauglufttemperatursensor 14 versehen. Die Ausgangsgrößen dieser Sensoren, die Drehzahl n, der Saugrohrdruck p, die Kühlwassertemperatur TKW sowie die Ansauglufttemperatur TAL werden als Eingangsgrößen einem Steuergerät 2 zugeführt. Dieses Steuergerät 2 bestimmt daraus eine Einspritzzeit t für Einspritzventile 10 der Brennkraftmaschine 1, durch die die eingespritzte Kraftstoffmasse bestimmt ist.

Das Steuergerät 2 ist ein Mikrocomputer mit der üblichen Ein- und Ausgangsbeschaltung. Seine Arbeitsweise zur Bestimmung der Einspritzzeit t wird anhand eines Flußdiagramms gemäß der Figur 2 erläutert.

Der Programmablauf gemäß diesem Flußdiagramm wird für jedes Einspritzventil der Brennkraftmaschine 1 bei jedem Arbeitszyklus einmal durchgeführt. Im Schritt S1 werden die aktuellen Werte für die Drehzahl n, den Saugrohrdruck p, die Kühlwassertemperatur TKW und die Ansauglufttemperatur TAL in einen Arbeitsspeicher des Mikrocomputers eingelesen.

Im nächsten Schritt S2 wird eine Temperaturdifferenz TD aus der Kühlwassertemperatur TKW und der Ansauglufttemperatur TAL gebildet.

Im Schritt S3 wird dann aus dem in einem Festwertspeicher des Steuergeräts 2 abgelegten Basiskennfeld eine Basiseinspritzzeit tB ausgelesen. Als Eingangsparameter dienen dazu der Saugrohrdruck und die Drehzahl n.

Die Werte für diese Basiseinspritzzeiten tB sind experimentell ermittelt bei einer gewählten Ansauglufttemperatur TALa und Kühlwassertemperatur TKWa. Unter diesen Auslegungsbedingungen werden für die verschiedenen Last- und Drehzahlpunkte Einspritzzeiten t ermittelt, so daß sich eine Luftzahl = 1 ergibt. Die so ermittelten Einspritzzeiten t gelten dann für die Auslegungsbedingungen.

Die Basiseinspritzzeiten tB errechnet man dann aus der Einspritzzeit t multipliziert mit dem Quotienten aus einer jeweiligen lastabhängig zugehörigen korrigierten Ansauglufttemperatur TALK, und der für die Auslegungsbedingungen gewählten Ansauglufttemperatur TALa. Die dabei benötigten Rechenwerte für die korrigierte Ansauglufttemperatur TALK werden experimentell und durch Rechnung bestimmt. Hierzu werden ebenfalls unter den genannten Auslegungsbedingungen die verschiedenen Last und Drehzahlpunkte angefahren und eine Luftzahl von = 1 eingestellt. Dabei werden jeweils der Saugrohrdruck p und die angesaugte Luftmasse LM gemessen. Aus der thermodynamischen Zustandsgleichung ergibt sich dann der Wert der jeweiligen korrigierten Ansauglufttemperatur TALK zu
wobei VZ das Zylindervolumen und
R die Gaskonstante ist.

Im Schritt S4 gemäß Figur 2 wird dann die angesaugte Luftmasse LM aus der Basiseinspritzzeit tB multipliziert mit der Drehzahl n berechnet.

Im Schritt S5 wird aus dem ebenfalls in einem Festwertspeicher des Steuergeräts 2 abgelegten Korrekturkennfeld eine Korrekturtemperatur TK ausgelesen. Als Eingangssgrößen dienen dazu die in den Schritten S2, 3 und 4 ermittelten Werte für die Luftmasse LM und die Temperaturdifferenz TD.

Diese Korrekturtemperaturen TK werden ebenfalls experimentell ermittelt. Hierzu werden ähnlich dem zuvor für die Auslegungsbedingungen beschriebenen Verfahren die Werte für die korrigierte Ansauglufttemperatur TALK bei verschiedenen Temperaturdifferenzen TD ermittelt. Die jeweilige Korrekturtemperatur TK ergibt sich dann nach Subtraktion der jeweiligen zugrunde gelegten Ansauglufttemperatur TAL.

Mit der Korrekturtemperatur TK aus dem Schritt S5 kann nun durch Adition mit der gemessenen Ansauglufttemperatur TAL die zugehörige korrigierte Ansauglufttemperatur TALK ermittelt werden, die in guter Näherung der Temperatur der Ansaugluft im Zylinder entspricht.

Im Schritt S7 wird schließlich die Einspritzzeit t berechnet, gemäß der dann die Einspritzventile 10 angesteuert werden. Dabei wird die Basiseinspritzzeit tB entsprechend der korrigierten Ansauglufttemperatur TALK korrigiert, indem sie mit dem Quotienten aus der für die Auslegungsbedingungen gewählten Ansauglufttemperaturwert TALa und dieser korrigierten Ansauglufttemperatur TALK multipliziert wird.

## Patentansprüche

1. Verfahren zur Steuerung einer Brennkraftmaschine, bei dem zur Ermittlung der je Arbeistakt in jeden Zylinder einzuspritzenden Kraftstoffmasse abhängig von Betriebsparametern der Brennkraftmaschine ein Kraftstoffbasiswert aus einem Basiskennfeld ausgelesen und dieser abhängig von der Temperatur der Ansaugluft mit einem Korrekturfaktor korrigiert wird
**dadurch gekennzeichnet,** daß der Korrekturfaktor (FK) einen Temperaturwert mit einer Korrekturtemperatur (TK) enthält, die aus einem Temperaturkennfeld ausgelesen wird, abhängig von einer vom Luftmassenstrom (LMS) abhängigen Variablen und von einer Heiztemperatur, die für die Aufheizung der Ansaugluft im Ansaugtrakt maßgebend ist und die sich berechnet aus der Temperatur der Ansaugluft und der Temperatur an einem Punkt des Ansaugtraktes.

2. Verfahren nach Anspruch 1,
**dadurch gekennzeichnet,** daß zur Ermittlung des Korrekturfaktor die jeweilige Temperatur der Ansaugluft (TAL) zu der aus dem Temperaturkennfeld ausgelesenen Korrekturtemperatur (TK) addiert wird.

3. Verfahren nach Anspruch 1,
**dadurch gekennzeichnet**,
daß als Heiztemperatur im Temperaturkennfeld die Temperaturdifferenz (TD) zwischen der Temperatur der Ansaugluft (TAL) und der Temperatur des Kühlwassers (TKW) dient.

4. Verfahren nach Anspruch 1,
**dadurch gekennzeichnet**,
daß das Produkt aus Drehzahl (n) der Brennkraftmaschine und dem jeweiligen Kraftstoffbasiswert als Maß für den Luftmassenstrom senstrom (LMS) dient.

5. Verfahren nach Anspruch 1,
**dadurch gekennzeichnet**,
daß zur Ermittlung des Temperaturkennfeldes je Stützstelle der Heiztemperatur und je Stützstelle des Luftmassenstromes (LMS) eine zugehörige korrigierte Ansauglufttemperatur (TALK) nach der Formel berechnet wird, wobei p der Druck im Ansaugrohr, VZ das Zylindervolumen, LM die Luftmasse je Zylinder und Hub und R eine Gaskonstante bedeuten.

6. Verfahren nach Anspruch 1,
**dadurch gekennzeichnet**,
daß zur Ermittlung des Basiskennfeldes für eine bestimmte Brennkraftmaschine zuerst mindestens eine Kennlinie des Temperaturkennfeldes bei Auslegungsbedingungen (Temperaturen der Ansaugluft TAL und des Kühlwassers TKW konstant) ermittelt wird, daß die Variablen jeder Stützstelle des Basiskennfeldes bei Auslegungsbedingungen eingestellt werden und der zugehörige Kraftstoffbasiswert solange variiert wird, bis die der Brennkraftmaschine zugeführte Kraftstoffmasse im stöchiometrischen Verhältnis zur zugeführten Luftmasse steht, wobei die tatsächlich zugeführte Kraftstoffmasse gemäß Anspruch 1 berechnet wird.

## Claims

1. Method for controlling an internal combustion engine, in which, for determining the fuel mass to be injected into each cylinder for each cycle, a basic fuel value is read out of a basic family of characteristics as a function of operating parameters of the internal combustion engine and this basic fuel value is corrected with a correction factor as a function of the temperature of the intake air, characterized in that the correction factor (FK) contains a temperature value with a correction temperature (TK) which is read out of a family of temperature characteristics, as a function of a variable dependent on the air flow (LMS) and of a heating temperature which is determining for the heating up of the intake air in the intake section and which is calculated from the temperature of the intake air and the temperature at a point in the intake section.

2. Method according to Claim 1, characterized in that, for determining the correction factor, the respective temperature of the intake air (TAL) is added to the correction temperature (TK) read out of the family of temperature characteristics.

3. Method according to Claim 1, characterized in that the temperature difference (TD) between the temperature of the intake air (TAL) and the temperature of the cooling water (TKW) is used as heating temperature in the family of temperature characteristics.

4. Method according to Claim 1, characterized in that the product of the speed of rotation (n) of the internal combustion engine and the respective basic fuel value is used as a measure of the air flow (LMS).

5. Method according to Claim 1, characterized in that, for determining the family of temperature characteristics, an associated corrected intake air temperature (TALK) is calculated for each interpolation point of the heating temperature and for each interpolation point of the air flow (LMS), in accordance with the formula where p is the pressure in the intake tube, VZ is the cylinder volume, LM is the air mass per cylinder and stroke and R is a gas constant.

6. Method according to Claim 1, characterized in that, for determining the basic family of characteristics for a particular internal combustion engine, at least one characteristic of the family of temperature characteristics is first of all determined under design conditions (constant temperatures of the intake air TAL and of the cooling water TKW), in that the variables of each interpolation point of the basic family of characteristics are set under design conditions and the associated basic fuel value is varied until the fuel mass supplied to the internal combustion engine has a stoichiometric ratio to the air mass supplied, the actual fuel mass supplied being calculated in accordance with Claim 1.

## Revendications

1. Procédé pour commander un moteur à combustion interne, selon lequel, pour la détermination de la masse de carburant devant être injectée dans chaque cylindre lors de chaque cycle de travail, une valeur de base du carburant est lue à partir d'un champ de caractéristiques de base, en fonction de paramètres de fonctionnement du moteur à combustion interne et que cette valeur de base est corrigée par un facteur correctif, en fonction de la température de l'air aspiré, caractérisé par le fait que le facteur correctif (FK) comporte une valeur de température avec une température de correction (TK), qui est lue à partir d'un champ de caractéristiques de température, en fonction d'une variable qui dépend du débit massique d'air (LMS) et d'une température de chauffage, qui est déterminante pour le chauffage de l'air aspiré dans la tubulure d'aspiration et qui se calcule à partir de la température de l'air aspiré et de la température en un point de la tubulure d'aspiration.

2. Procédé suivant la revendication 1, caractérisé par le fait que pour la détermination du facteur correctif, on ajoute à la température de l'air aspiré (TAL) la température de correction (TK), lue à partir du champ de caractéristiques de température.

3. Procédé suivant la revendication 1, caractérisé par le fait qu'on utilise, comme température de chauffage dans le champ de caractéristiques de température, la différence de température (TD) entre la température de l'air aspiré (TAL) et la température de l'eau de refroidissement (TKW).

4. Procédé suivant la revendication 1, caractérisé par le fait qu'on utilise le produit de la vitesse de rotation (n) du moteur à combustion interne par la valeur de base respective du carburant en tant que mesure du débit d'air massique (LMS).

5. Procédé suivant la revendication 1, caractérisé par le fait que pour la détermination du champ de caractéristiques de température pour chaque point de détection de la température de chauffage et pour chaque point de détection du débit massique d'air (LMS), on calcule une température corrigée associée (TALK) de l'air aspiré conformément à la formule p représentant la pression dans le tube d'aspiration, VZ le volume du cylindre, LM la masse d'air pour chaque cylindre et pour chaque course, et R une constante des gaz.

6. Procédé suivant la revendication 1, caractérisé par le fait que pour la détermination du champ de caractéristiques de base pour un moteur à combustion interne déterminé, on détermine tout d'abord au moins une courbe caractéristique du champ de caractéristiques de température dans des conditions théoriques (températures de l'air aspiré TAL et de l'eau de refroidissement TKW constantes), qu'on règle les variables de chaque point de mesure du champ de caractéristique de base dans les conditions théoriques et qu'on modifie la valeur de base associée du carburant jusqu'à ce que la masse de carburant envoyée au moteur à combustion interne soit dans un rapport stoéchiométrique par rapport à la masse d'air envoyée, la masse de carburant effectivement envoyée étant calculée conformément à la revendication 1.
